# EUROPÄISCHE PATENTSCHRIFT

(11) **EP 1 487 732 B1**
(45) Veröffentlichungstag und Bekanntmachung des Hinweises auf die Patenterteilung: **26.07.2006**
(21) Anmeldenummer: 03704292.6
(22) Anmeldetag: 04.02.2003
(51) Int. Cl.: B66D 1/44, B66D 1/50, B66D 1/08, B66D 5/26

(54) **STEUERUNG**
CONTROL
COMMANDE

(30) Priorität: 22.03.2002 DE 10213010
(43) Veröffentlichungstag der Anmeldung: 22.12.2004
(73) Patentinhaber: Bosch Rexroth AG, 70184 Stuttgart (DE)
(72) Erfinder: HABERMANN, Heinz, 97816 Lohr am Main (DE)
(74) Vertreter: Winter, Brandl, Fürniss, Hübner Röss, Kaiser, Polte Partnerschaft Patent- und Rechtsanwaltskanzlei
(86) Internationale Anmeldenummer: PCT/DE2003/000312
(87) Internationale Veröffentlichungsnummer: WO 2003/080496

(56) Entgegenhaltungen:
- EP-A- 0 637 693
- WO-A-00/57067
- DD-A- 131 923
- PATENT ABSTRACTS OF JAPAN vol. 1999, no. 04, 30. April 1999 (1999-04-30) & JP 11 005693 A (KOBE STEEL), 12. Januar 1999 (1999-01-12)

## Beschreibung

Die Erfindung betrifft eine Steuerung für einen hydraulisch betätigten Verbraucher, insbesondere eine Winde gemäß dem Oberbegriff des Patentanspruches 1.

Eine derartige Steuerung wird insbesondere bei der Ansteuerung von Winden zum Hieven und Fieren von Trossen eines Schiffes verwendet. Im nächstkommenden Stand der Technik WO 00/57067 Al ist eine Windensteuerung offenbart, bei der eine Winde zum Hieven/Fieren der Trosse über einen Hydromotor angetrieben wird. Dieser wird seinerseits über eine Verstellpumpe angetrieben, wobei die Druckmittelströmung von der Verstellpumpe zum Hydromotor und vom Hydromotor zu einem Rücklauf (Tank) über ein proportional verstellbares Hauptventil gesteuert wird. Dieses Hauptventil ist mit einer handbetätigten Vorsteuerung ausgeführt, über die die Betriebszustände "Hieven", "Fieren" und - optional - "Mooring" einstellbar sind.

Die bekannte Windensteuerung hat des weiteren einen Anschluß für eine Fernsteuerung, über die das Hauptventil auch bei unbetätigter Vorsteuerung ansteuerbar ist. In der Neutralstellung des Hauptventils, d.h. bei unbetätigter Winde wird deren Drehposition über eine hydraulisch betätigte Bremseinrichtung fixiert. Diese hat einen in Richtung Bremseingriff federvorgespannten Hydrozylinder. Das Belüften der Bremse erfolgt durch Druckbeaufschlagung eines entgegen der Feder wirksamen Druckraumes des Hydrozylinders.

Bei dieser bekannten Konstruktion kann es beim Hieven einer Leertrosse (Lastdruck gegen Null) und schlagartigem Ansteuern des Hauptventils über die Fernsteuerung vorkommen, daß der am Hydrozylinder zum Belüften der Bremse anliegende Druck zwischen einem Maximalwert und Null schwingt. Ein derartiges Schwingungsverhalten des Bremslüftungsdruckes ist in Figur 1 dargestellt, auf die bereits jetzt Bezug genommen wird. Erstaunlicherweise tritt dieses Schwingen des Bremslüftungsdruckes nur bei Ansteuerung über die Fernsteuerung auf - bei einer Ansteuerung des Hauptventils über die handbetätigte Vorsteuerung konnten derartige Schwingungen nicht beobachtet werden.

Demgegenüber liegt der Erfindung die Aufgabe zugrunde, eine Steuerung für einen hydraulisch betätigten Verbraucher, insbesondere für eine Winde zu schaffen, bei der das Lüften einer der Winde zugeordneten Bremseinrichtung auch bei geringem Lastdruck im wesentlichen schwingungsfrei durchführbar ist.

Diese Aufgabe wird durch eine Steuerung mit den Merkmalen des Patentanspruches 1 gelöst.

Erfindungsgemäß ist die Steuerung mit einem Bremslüftungsventil versehen, über den ein in Richtung einer Bremslüftung wirksamer Bremssteuerraum der Bremseinrichtung sowohl bei Ansteuerung des Hauptventils über die Fernsteuerung als auch über das Vorsteuergerät mit einem stromaufwärts des Hauptventils abgegriffenen Bremslüftungssteuerdruck beaufschlagbar ist.

Erfindungsgemäß erfolgt die Ansteuerung der Bremseinrichtung somit unabhängig vom Betriebsmodus (Fernsteuerung/Handbetätigung) über den gleichen Bremslüftungsdruck, der unabhängig ist vom Druckabfall am Hauptventil oder von der Abstimmung der Steuerkanten der Vorsteuerung und des Hauptventils ist.

Im Gegensatz zu dieser erfindungsgemäßen Lösung wurde der Bremslüftungsdruck bei der bekannten Lösung im Falle einer Ansteuerung über eine Fernsteuerung stromabwärts des Hauptventils abgegriffen - es zeigte sich überraschenderweise, daß die Schwingungen beim Abgreifen des Bremsdruckes stromaufwärts des Hauptventils nicht mehr auftreten.

Der zum Betätigen des Bremslüftungsventils erforderliche Bremssteuerdruck entspricht bei der vorliegenden Erfindung dem Steuerdruck zum Ansteuern des Haupt-ventils. D.h. der über die Fernsteuerung oder die Vorsteuerung aufgebrachte Steuerdruck wird dann auch zum Umschalten des Bremslüftungsventils herangezogen.

Dieses Bremslüftungsventil wird vorzugsweise als 3/2-Wegeventil ausgeführt, das in einer federvorgespannten Grundstellung den in Richtung Bremslüftung wirksamen Steuerraum der Bremseinrichtung entlastet und das durch den vorgenannten Bremssteuerdruck in eine Position umschaltbar ist, in der der Bremssteuerraum mit dem Bremslüftungsdruck beaufschlagt ist.

Dieser Bremslüftungsdruck entspricht bei einem besonders bevorzugten Ausführungsbeispiel im wesentlichen dem über die Verstellpumpe aufgebrachten Pumpendruck.

Die Ansteuerung der einzelnen Elemente der Windensteuerung ist besonders ein-fach, wenn ein Steuerdruck zur Ansteuerung des als Hydromotor mit veränderlichen Schluckvermögen ausgeführten Antriebs ebenfalls dem Steuerdruck zur Betätigung des Bremslüftungsventils und des Hauptventils entspricht.

Bei einer vorteilhaften Variante der Erfindung hat die Vorsteuerung ein per se bekanntes Wegeventil mit zumindest zwei Ausgangsanschlüssen, die über Steuerleitungen mit jeweils einem Steuerraum des Hauptventils verbunden sind. Der höhere an den Ausgangsanschlüssen anliegende oder über die Fernsteuerung aufgeschal-tete Steuerdruck wird über eine Wechselventilanordnung als Bremssteuerdruck und/oder als Steuerdruck zum Ansteuern des Hydromotors abgegriffen.

Der Grenzdruck, bei dem das Bremslüftungsventil zum Belüften der Bremseinrich-tung umgeschaltet wird, läßt sich über eine einstellbare Steuerfeder des Bremslüftungsventils an unterschiedliche Betriebsbedingungen anpassen.

Das Wegeventil der Vorsteuerung kann vorzugsweise in eine Fieren-/Hieven- und Mooringschaltposition verstellt werden, so daß im Handbetrieb alle drei Betriebszu-stände einstellbar sind, während per Fernbedienung nur die Betriebszustände "Hie-ven" und "Fieren" einstellbar sind.

Sonstige vorteilhafte Weiterbildungen der Erfindung sind Gegenstand der weiteren Unteransprüche.

Im folgenden wird ein bevorzugtes Ausführungsbeispiel der Erfindung anhand sche-matischer Zeichnungen näher erläutert. Es zeigen:
Figur 1 einen Bremsdruck in Abhängigkeit von der Zeit beim Hieven einer Leertrosse mit einer herkömmlichen Windensteuerung;
Figur 2 ein Schaltschema einer erfindungsgemäßen Windensteuerung mit Bremslüf-tungsventil und
Figur 3 den Bremsdruck in Abhängigkeit von der Zeit bei einer erfindungsgemäßen Windensteuerung.

Figur 2 zeigt das Schaltbild einer Windensteuerung, über die eine Winde zum Hieven oder Fieren einer Trosse ansteuerbar ist. Das Grundkonzept der in Figur 2 dargestellten Windensteuerung entspricht der in der Druckschrift WO 00/57067 A1 be-schriebenen Windensteuerung, so daß im folgenden nur die zum Verständnis we-sentlichen Bauelemente beschrieben werden und im übrigen auf die Offenbarung der vorgenannten Druckschrift verwiesen wird.

Der Antrieb der Winde 2 erfolgt über einen Hydromotor 4 mit veränderlichen Schluckvolumen, der über ein Getriebe 6 mit der Winde 2 verbunden ist. Diese läßt sich über eine Bremseinrichtung 8 in einer vorbestimmten Drehposition zum Halten der Trosse festlegen. Erfindungsgemäß hat diese Bremseinrichtung 8 einen Hydro-zylinder 10, der über eine Feder in Richtung Bremseingriff vorgespannt ist und durch Druckbeaufschlagung eines Ringraumes 12 in Richtung Bremslüftung mit Druckmittel beaufschlagt werden kann.

Die Verbindung der Anschlüsse 14, 16 des Hydromotors 4 mit einer den Druck einer Verstellpumpe (nicht dargestellt) führenden Druckleitung 19 bzw. einer Rücklauf- oder Tankleitung 21 erfolgt über ein vorgesteuertes Hauptventil 18, dessen Ventil-schieber aus seiner federvorgespannten Grundposition nach rechts (Figur 2) in Richtung "Hieven" und nach links in Richtung "Fieren" stetig verstellbar ist. Dieses Hauptventil 18 hat zwei Tankanschlüsse 20, 22, einen Druckanschluß 24, einen mit dem Anschluß 14 des Hydromotors verbundenen Arbeitsanschluß 26, einen mit dem Anschluß 16 des Hydromotors verbundenen Arbeitsanschluß 28 und einen Steuer-anschluß 30.

Der Tankanschluß 22 ist über ein Ablaufventil 32 mit der Tankleitung 21 verbunden. Dieses Ablaufventil 32 wird in Schließrichtung von der Kraft einer Feder und einem in einer Steuerleitung 34 anliegenden Steuerdruck und in Öffnungsrichtung von dem am Anschluß 14 des Hydromotors anliegenden Druck beaufschlagt.

In einer den Druckanschluß 24 mit der Druckleitung 19 verbindenden Zulaufleitung 36 ist eine Druckwaage 38 vorgesehen, die in Schließrichtung von einem Druck stromaufwärts einer durch das Hauptventil 18 ausgebildeten Zumeßblende und in Öffnungsrichtung vom Druck am Steueranschluß 30 beaufschlagt ist - dieser Druck entspricht dem Druck stromabwärts der Zumeßblende.

Die beiden Steuerräume des Hauptventils 18 sind über Steuerkanäle 40, 42 mit Aus-gangsanschlüssen von Wechselventilen 44, 46 verbunden, wobei diese Ausgangs-anschlüsse über ein drittes Wechselventil 48 und eine Motorsteuerleitung 50 mit ei-nem Steueranschluß 52 des Hydromotors 4 verbunden sind. Über den in der Motorsteuerleitung 50 anliegenden Steuerdruck kann ein Motorregelventil 54 des Hydro-motors 4 zur Veränderung des Schluckvolumens angesteuert werden.

Die Eingangsanschlüsse der beiden Wechselventils 44, 48 sind mit zwei Fernsteuer-anschlüssen 56 bzw. 58 und mit zwei Vorsteueranschlüssen 60, 62 eines Wegeven-tils 64 verbunden. Dieses läßt sich aus seiner federvorgespannten Grundposition mittels eines Stellhebels 66 in die Schaltpositionen "Fieren", "Hieven" und "Mooring" verschieben.

Das Wegeventil 64 hat des weiteren einen Eingangsanschluß 70 und einen Aus-gangsanschluß 72. Der Eingangsanschluß 70 ist über ein Druckreduzierventil 74 und einen Druckkanal 76 mit der Zulaufleitung 36 verbunden. In dem Druckkanal 76 sind ein Mengenregler 78, ein in Richtung zum Druckreduzierventil 74 öffnendes Rück-schlagventil 80 und ein weiteres Druckreduzierventil 82 vorgesehen. Letzteres ist in Öffnungsrichtung von dem Druck am Ausgang des Druckreduzierventils 74 und in Schließrichtung von der Kraft einer Feder beaufschlagt. Das Druckreduzierventil 74 wird über eine Steuerkurve 84 des Stellhebels 66 verstellt, wobei in einer Neutralpo-sition ein Ausgangsanschluß des Druckreduzierventils 74 über einen Leckagekanal 86 mit einer Leckageleitung 88 verbunden ist.

Im Bereich zwischen dem Mengenregler 78 und dem weiteren Druckreduzierventil 82 zweigt ein Bremsdruckkanal 90 ab, der zu einem Anschluß 92 eines Bremslüftungsventils 94 geführt ist. Dieses ist als 3/2-Wegeventil ausgeführt, das in seiner feder-vorgespannten Grundposition den Anschluß 92 absperrt und eine mit dem Ringraum 12 verbundene Bremslüftungsleitung 96 über eine Entlastungsleitung 98 mit der Leckageleitung 88 oder der Tankleitung 21 verbindet. Der in Gegenrichtung zur Fe-der des Bremslüftungsventils 94 wirksame Steuerraum wird über einen Kanal 100 mit dem Druck in der Motorsteuerleitung 50 beaufschlagt, über den auch des Motorre-gelventil 54 angesteuert ist und der dem größeren der an den beiden Wechselventi-len 44 und 48 anliegenden Drücke entspricht.

Wie in Figur 2 angedeutet, kann das Wegeventil 64 auch ohne die Schaltpositon "Mooring" ausgeführt sein. Bei einer derartigen Variante würden dann auch der Mengenregler 78 und das Rückschlagventil 80 wegfallen.

Bei einer weiteren Variante der Windensteuerung könnte anstelle des extern verlau-fenden Leckagekanals 86 auch ein interner Leckagekanal 86' verwendet werden.

Zum Hieven der Trosse wird der Stellhebel 66 nach rechts in den schraffierten Hie-ven-Bereich verschwenkt und entsprechend der Kolben des Wegeventils 64 nach rechts verschoben. Gleichzeitig wird über die Steuerkurve 84 das Druckreduzierventil 74 betätigt, so daß der Eingangsanschluß 70 über das weitere Druckreduzierventil 82 mit dem Druckkanal 76 und damit mit der den Pumpendruck führenden Druckleitung 19 verbunden ist. In der Hieven-Position ist der druckbeaufschlagte Einganganschluß 70 mit dem Vorsteueranschluß 62 verbunden, während der andere Vorsteueran-schluß 60 mit dem Ausgangsanschluß 72 und damit dem Leckagekanal 86 verbun-den ist. Der dem Druck am Eingangsanschluß 70 entsprechende Steuerdruck wird über das Wechselventil 46 und den Steuerkanal 42 abgegriffen und liegt an dem in Figur 2 rechten Steuerraum des Hauptventils 18 an - dies wird entsprechend des anliegenden Steuerdruckes aus der dargestellten Grundposition nach links in eine Hieven-Position verfahren und entsprechend die Zumeßblende aufgesteuert. In der Hieven-Position ist der Druckanschluß 24 mit dem Arbeitsanschluß 28 sowie der Ar-beitsanschluß 26 mit dem Tankanschluß 20 verbunden, so daß der Anschluß 16 des Hydromotors 4 als Zulaufanschluß und der Anschluß 14 als Ablaufanschluß wirkt. Der am Vorsteueranschluß 62 anliegende Steuerdruck wird über die beiden Wech-selventile 46 und 48 auch in die Motorsteuerleitung 50 gemeldet, so daß das Schluckvolumen des Hydromotors 4 entsprechend des Steuerdruckes über das Mo-torregelventil 54 verstellt wird. Der in der Motorsteuerleitung 50 anliegende Druck liegt über den Kanal 100 auch am Steuerraum des Bremslüftungsventils 94 an. Durch diesen Steuerdruck wird das Bremslüftungsventil 54 aus seiner dargestellten Grundposition in seine Schaltposition verschoben, in der der Anschluß 92 mit der Bremslüftungsleitung 96 verbunden ist. Entsprechend liegt im Ringraum 12 des Hy-drozylinders 10 ein dem Pumpendruck entsprechender Bremslüftungsdruck an - die Bremseinrichtung 8 wird außer Eingriff gebracht und die Winde 2 entsprechend der Drehrichtung des Hydromotors 4 zum Hieven der Trosse angesteuert.

Bei Verwendung einer Fernsteuerung verbleibt der Stellhebel 66 in seiner darge-stellten Grundposition. Über das Steuergerät der Fernsteuerung werden die beiden Fernsteueranschlüsse 56, 58 mit einer Steuerdruckdifferenz beaufschlagt, wobei der höhere Steuerdruck über die Wechselventile 44, 46 und 48 zur Ansteuerung des Hauptventils 18, des Motorregelventils 54 und des Bremslüftungsventils 94 abgegrif-fen wird. Zum Hieven der Trosse mittels der Fernsteuerung liegt dann entsprechend am Fernsteueranschluß 58 ein höherer Steuerdruck an, der über das Wechselventil 46 und ein Steuerkanal 52 in den rechten Steuerraum des Hauptventils 18 gemeldet wird - der Ventilschieber des Hauptventils 18 wird in der vorbeschriebenen Weise nach links in eine Hieven-Position verschoben und der Hydromotor entsprechend angesteuert. Der am Ausgang des Wechselventils 46 anliegende Druck wird über das weitere Wechselventil 48 in die Motorsteuerleitung 50 gemeldet, so daß das Motorregelventil 54 zur Veränderung des Schluckvolumens entsprechend angesteu-ert wird; des weiteren wird - wie bei der Handsteuerung - das Bremslüftungsventil 94 in seine Schaltposition gebracht, so daß die Bremslüftungsleitung 96 über das Bremslüftungsventil 54, den Bremsdruckkanal 90, den Mengenregler 78, das Rück-schlagventil 80 und die Zulaufleitung 36 zum Lüften der Bremse mit der Druckleitung 19 verbunden ist.

Die Ansteuerung der Betreibszustänfe "Fieren" und "Mooring" erfolgt entsprechend.

Durch die Verwendung des Bremslüftungsventils 94, über das sowohl bei Verwen-dung einer Fernsteuerung als auch bei Handbetätigung stets der gleiche Bremslüf-tungsdruck aufgeschaltet wird, können überraschenderweise die eingangs beschrie-benen Schwankungen beim Hieven einer Leertrosse ausgeschlossen oder zumin-dest auf ein akzeptables Maß abgesenkt werden.

Figur 3 zeigt den sich bei Verwendung einer Fernsteuerung einstellenden Bremslüf-tungsdruck, wenn eine Leertrosse mittels der Winde 2 eingeholt wird. Bei Aufschalten des vorbeschriebenen Steuerdruckes mittels der Fernsteuerung steigt der Bremslüf-tungsdruck in sehr kurzer Zeit auf seinen gewünschten Maximalwert (etwa Pumpen-druck) an, wobei nach einem sehr kurzen Einschwingen ein konstanter Bremslüf-tungsdruck anliegt. Diese Kennlinie des Bremslüftungsdruckes unterscheidet sich praktisch nicht von derjenigen bei der Ansteuerung des Hauptventils 18 über den Stellhebel 66.

Durch die erfindungsgemäße Lösung läßt sich das Ansprechverhalten der Winde 2 auch bei geringen Lastdrücken und sehr schnellem, schlagartigen Aufbringen des Steuerdruckes mittels einer Fernsteuerung verbessern..

Bei dem in Figur 2 dargestellten Ausführungsbeispiel ist das Bremslüftungsventil 94 über eine Steuerfeder in diejenige Position vorgespannt, in der der Ringraum 12 mit der Leckageleitung 88 oder der Tankleitung 21 verbunden ist. Der Schaltpunkt des Bremslüftungsventils 94 läßt sich verändern, wenn diese Steuerfeder mit einer Einrichtung zur Veränderung der Vorspannung ausgeführt ist.

Offenbart ist eine Steuerung für einen hydraulisch betätigten Verbraucher, insbeson-dere eine Winde, bei der ein hydraulischer Antrieb des Verbrauchers mittels eines stetig verstellbaren Hauptventils mit einer Pumpe oder einem Tank verbindbar ist. Die Steuerung hat zur Festlegung des Verbrauchers eine hydraulisch betätigte Bremseinrichtung. Das Hauptventil läßt sich mittels einer handbetätigten Vorsteue-rung oder einer Fernsteuerung ansteuern. Erfindungsgemäß erfolgt das Lüften der Bremseinrichtung über ein Bremslüftungsventil, das sowohl bei Verwendung einer Vorsteuerung als auch bei Ansteuerung über die handbetätigte Vorsteuerung, die Bremseinrichtung mit dem gleichen Bremslüftungsdruck beaufschlagt, der vorzugs-weise stromaufwärts des Hauptventils abgegriffen wird.

### Bezugszeichenliste:

- 2: Winde
- 4: Hydromotor
- 6: Getriebe
- 8: Bremseinrichtung
- 10: Hydrozylinder
- 12: Ringraum
- 14: Anschluss
- 16: Anschluss
- 18: Hauptventil
- 19: Druckleitung
- 20: Tankanschluß
- 21: Tankleitung
- 22: Tankanschluß
- 24: Druckanschluß
- 26: Arbeitsanschluss
- 28: Arbeitsanschluss
- 30: Steueranschluß
- 32: Ablaufventil
- 34: Steuerleitung
- 36: Zulaufleitung
- 38: Druckwaage
- 40: Steuerkanal
- 42: Steuerkanal
- 44: Wechselventil
- 46: Wechselventil
- 48: drittes Wechselventil
- 50: Motorsteuerleitung
- 52: Steueranschluß
- 54: Motorregelventil
- 56: Fernsteueranschluss
- 58: Fernsteueranschluss
- 60: Vorsteueranschluss
- 62: Vorsteueranschluss
- 64: Wegeventil
- 66: Stellhebel
- 70: Eingangsanschluß
- 72: Ausgangsanschluß
- 74: Druckreduzierventil
- 76: Druckkanal
- 78: Mengenregler
- 80: Rückschlagventil
- 82: weiteres Druckreduzierventil
- 84: Steuerkurve
- 86: Leckagekanal
- 88: Leckageleitung
- 90: Bremsdruckkanal
- 92: Anschluß
- 94: Bremslüftungsventil
- 96: Bremslüftungsleitung
- 98: Entlastungsleitung
- 100: Kanal

## Patentansprüche

1. Steuerung für einen hydraulisch angesteuerten Verbraucher, insbesondere eine Winde, mit einer Pumpe zur Versorgung eines Antriebs (4) des Verbrauchers (2) mit Druckmittel, einem Hauptventil (18) zur Steuerung der Druckmittelströmung zum oder vom Antrieb (4) und einer hydraulisch betätigten Bremseinrichtung (8) für den Verbraucher (2), wobei dem Hauptventil (18) eine mittels einer Handhabe (66) verstellbare Vorsteuerung (64) zugeordnet ist, über die Steuerräume des Hauptventils (18) mit einem Steuerdruck beaufschlagbar sind, und mit einer Fernsteuerung, über die das Hauptventil (18) alternativ zur Vorsteuerung (64) ansteuerbar ist, wobei ein Bremslüftungsventil (94) vorgesehen ist, über das ein in Richtung einer Bremslüftung wirksamer Bremssteuerraum (12) der Bremseinrichtung (8) sowohl bei einer Ansteuerung des Hauptventils (18) über die Fernsteuerung als auch über die Vorsteuerung (64) mit einem - vorzugsweise stromaufwärts des Hauptventils (18) abgegriffenen - Bremslüftungsdruck beaufschlagbar ist, **dadurch gekennzeichnet, daß** das Bremslüftungsventil (94) zur Bremslüftung mittels eines Bremssteuerdruckes betätigbar ist, der dem Steuerdruck zum Ansteuern des Hauptventils (18) entspricht.

2. Steuerung nach Patentanspruch 1, wobei das Bremslüftungsventil ein 3/2-Wegeventil (94) ist, das in einer federvorgespannten Grundstellung den Bremssteuerraum (12) entlastet und das durch den Bremssteuerdruck in eine Position umschaltbar ist, in der der Bremssteuerraum (12) mit dem Bremslüftungsdruck beaufschlagt ist.

3. Steuerung nach einem der vorhergehenden Patentansprüche, wobei der Bremslüftungsdruck etwa dem Pumpendruck entspricht.

4. Steuerung nach einem der vorhergehenden Patentansprüche, wobei der Bremssteuerdruck dem Steuerdruck zur Ansteuerung des als Hydromotor (4) mit veränderlichem Schluckvermögen ausgeführten Antriebs entspricht.

5. Steuerung nach einem der vorhergehenden Patentansprüche, wobei die Vorsteuerung ein Wegeventil (64) mit zumindest zwei Vorsteueranschlüssen (60, 62) hat, die über Steuerkanäle (40, 42) mit jeweils einem Steuerraum des Hauptventils (18) verbunden sind, wobei der höhere an den Vorsteueranschlüssen (60, 62) anliegende oder über die Fernsteuerung aufgeschaltete Steuerdruck über eine Wechselventilanordnung (44, 46, 48) als Bremssteuerdruck abgreifbar ist.

6. Steuerung nach einem der vorhergehenden Patentansprüche, wobei eine Steuerfeder des Bremslüftungsventils einstellbar ausgeführt ist.

7. Steuerung nach Patentanspruch 5, wobei das Wegeventil (64) über einen Stellhebel (66) in eine Fieren-, Hieven- und optional eine Mooringschaltposition verstellbar ist.

## Claims

1. Control for a hydraulically actuated consumer, especially a winch, having a pump for supplying a drive (4) of the consumer (2) with pressure medium, a main valve (18) for controlling the flow of pressure medium to or from the drive (4), and a hydraulically operated brake device (8) for the consumer (2), there being associated with the main valve (18) a pilot control (64) which is adjustable by means of a handle (66) and by means of which control chambers of the main valve (18) can be acted upon by a control pressure, and having a remote control by means of which, as an alternative to the pilot control (64), the main.valve (18) can be actuated, a brake release valve (94) being provided by means of which a brake control chamber (12) of the brake device (8), which chamber acts in the direction towards brake release, can be acted upon by a brake release pressure - which is preferably tapped upstream of the main valve (18) - both when the main valve (18) is actuated by means of the remote control and when it is actuated by means of the pilot control (64), **characterised in that** the brake release valve (94), for the purpose of brake release, can be operated by means of a brake control pressure which corresponds to the control pressure for actuating the main valve (18).

2. Control according to patent claim 1, wherein the brake release valve is a 3/2-way valve (94) which, in a spring-biased basic position, removes pressure from the brake control chamber (12) and which can be switched by the brake control pressure into a position in which the brake control chamber (12) is acted upon by the brake release pressure.

3. Control according to either of the preceding patent claims, wherein the brake release pressure corresponds approximately to the pump pressure.

4. Control according to any one of the preceding patent claims, wherein the brake control pressure corresponds to the control pressure for actuating the drive which is in the form of a hydraulic motor (4) having a variable capacity.

5. Control according to any one of the preceding patent claims, wherein the pilot control has a directional control valve (64) having at least two pilot control connections (60, 62) which are each connected to a respective control chamber of the main valve (18) by way of control ducts (40, 42), the higher control pressure present at the pilot control connections (60, 62) or applied by means of the remote control being tappable as brake control pressure by means of a shuttle valve arrangement (44, 46, 48).

6. Control according to any one of the preceding patent claims, wherein a control spring of the brake release valve is in an adjustable form.

7. Control according to patent claim 5, wherein the directional control valve (64) can be displaced into a veering, heaving and optionally a mooring switching position by means of an adjusting lever (66).

## Revendications

1. Commande pour un consommateur à commande hydraulique, en particulier un treuil, avec une pompe permettant l'alimentation d'un entraînement (4) du consommateur (2) avec un moyen de pression, une vanne principale (18) permettant la commande de l'écoulement du moyen de pression vers et depuis l'entraînement (4) et un dispositif de freinage (8) à actionnement hydraulique pour le consommateur (2), une commande pilote (64) réglable à l'aide d'une manette (66) étant affectée à la vanne principale (18), commande pilote par laquelle des espaces de commande de la vanne principale (18) peuvent être soumis à une pression de commande, et avec une commande à distance via laquelle la vanne principale (18) peut être pilotée alternativement à la commande pilote (64), comprenant une vanne de desserrage de frein (94) par laquelle un espace de commande de freinage (12) du dispositif de freinage (8) qui est actif dans le sens d'un desserrage de frein peut être soumis à une pression de desserrage de frein - relevée de préférence en amont de la vanne principale (18) - aussi bien lors d'un pilotage de la vanne principale (18) par la commande à distance que par la commande pilote (64), **caractérisée en ce que** la vanne de desserrage de frein (94) est actionnable pour le desserrage du frein à l'aide d'une pression de commande de freinage qui correspond à la pression de commande pour le pilotage de la vanne principale (18).

2. Commande selon la revendication 1, la vanne de desserrage de frein étant une vanne 3/2 voies (94) qui, dans une position de base avec précontrainte de ressort, décharge l'espace de commande de freinage (12) et qui peut être commutée par la pression de commande de freinage dans une position où l'espace de commande de freinage (12) est soumis à la pression de desserrage de frein.

3. Commande selon l'une quelconque des revendications précédentes, la pression de desserrage de frein correspondant approximativement à la pression de pompage.

4. Commande selon l'une quelconque des revendications précédentes, la pression de commande de freinage correspondant à la pression de commande permettant le pilotage de l'entraînement réalisé sous forme de moteur hydraulique (4) à capacité de débit variable.

5. Commande selon l'une quelconque des revendications précédentes, la commande pilote présentant un distributeur (64) avec au moins deux raccords de commande pilote (60, 62) qui sont chacun reliés à un espace de commande de la vanne principale (18) par des canaux de commande (40, 42), la pression de commande supérieure présente aux raccords de commande pilote (60, 62) ou établie par la commande à distance pouvant être relevée en tant que pression de commande de freinage via un montage en sélecteur de circuit (44, 46, 48).

6. Commande selon l'une quelconque des revendications précédentes, un ressort de commande de la vanne de desserrage de frein étant réalisé de façon réglable.

7. Commande selon la revendication 5, le distributeur (64) pouvant être réglé dans une position de filage, de halage et, en option, d'amarrage par une manette (66).
